# EUROPÄISCHE PATENTSCHRIFT

(11) **EP 2 029 872 B1**
(45) Veröffentlichungstag und Bekanntmachung des Hinweises auf die Patenterteilung: **31.10.2012**
(21) Anmeldenummer: 07728784.5
(22) Anmeldetag: 04.05.2007
(51) Int. Cl.: F02D 41/04, F02D 41/34, F02D 41/14, F02D 41/00

(54) **VERFAHREN ZUM BETREIBEN EINER BRENNKRAFTMASCHINE**
METHOD FOR OPERATING AN INTERNAL COMBUSTION ENGINE
PROCÉDÉ D'EXPLOITATION D'UN MOTEUR À COMBUSTION

(30) Priorität: 08.06.2006 DE 102006026640
(43) Veröffentlichungstag der Anmeldung: 04.03.2009
(73) Patentinhaber: Robert Bosch GmbH, 70442 Stuttgart (DE)
(72) Erfinder: DAMITZ, Jens, 75428 Illingen (DE); WAGNER, Horst, 70469 Stuttgart (DE); KESSLER, Michael, 71287 Weissach (DE); BOSSMEYER, Thomas, 70825 Korntal-muenchingen (DE); WUNDERLIN, Simon, 70195 Stuttgart (DE)
(86) Internationale Anmeldenummer: PCT/EP2007/054331
(87) Internationale Veröffentlichungsnummer: WO 2007/141096

(56) Entgegenhaltungen:
- EP-A2- 0 364 959
- DE-A1-102004 046 082
- DE-A1-102004 046 083
- US-A- 4 688 535
- US-B1- 6 267 101

## Beschreibung

### Stand der Technik

Die Erfindung betrifft ein Verfahren zum Betreiben einer Brennkraftmaschine nach dem Oberbegriff des Anspruchs 1.

Aus der DE 195 27 218 A1 ist eine Mengenausgleichsregelung bekannt. Bei dieser wird aus Ungleichförmigkeiten der Kurbelwellendrehung, also aus dem Maß der zylinderindividuellen Drehbeschleunigungen innerhalb eines Arbeitsspiels, auf Ungleichheiten der in die einzelnen Zylinder eingespritzten Kraftstoffmenge geschlossen. Dem liegt folgende Überlegung zu Grunde: Die bei einer Verbrennung im Brennraum freigesetzte Wärme wird bei der Expansion des Gases im Zylinder in mechanische Arbeit umgewandelt und beschleunigt die Kurbelwelle. Idealerweise sind die Drehmomentbeiträge aller Zylinder eines Motors gleich. In der Realität ist dies jedoch nicht der Fall. Unterschiede in den Drehmomentbeiträgen bewirken Unterschiede in der Beschleunigung der Kurbelwelle, was mit einem Drehzahlsensor erfasst werden kann. Unterschiedliche Drehmomentbeiträge sind in vielen Betriebssituationen durch unterschiedliche Einspritzmengen verursacht und können bei der eingangs bezeichneten Mengenausgleichsregelung durch eine zylinderindividuelle Korrektur der Einspritzmenge ausgeglichen werden.

Aus der DE 10 2004 046 083 A1 ist ferner ein Verfahren bekannt, bei dem an einem Leitzylinder ein Sensor angeordnet ist, mit dem ein die Verbrennung charakterisierendes Merkmal für diesen Leitzylinder gewonnen werden kann. Mittels einer Ausgleichfunktionalität werden die anderen Zylinder an diesen Leitzylinder angepasst. Dieses Verfahren ist vor allem für solche Brennverfahren vorteilhaft, welche einen großen Zündverzug aufweisen, beispielsweise sogenannte teilhomogene Brennverfahren.

### Offenbarung der Erfindung

### Technische Aufgabe

Die vorliegende Erfindung hat die Aufgabe, ein Verfahren der eingangs genannten Art so weiterzubilden, dass es ohne großen Aufwand einen ruhigen und verbrauchs- sowie emissionsoptimalen Betrieb der Brennkraftmaschine in möglichst vielen Betriebszuständen gestattet.

### Technische Lösung

Diese Aufgabe wird durch ein Verfahren mit den Merkmalen des Anspruchs 1 gelöst. Vorteilhafte Weiterbildungen der Erfindung sind in Unteransprüchen angegeben. In nebengeordneten Patentansprüchen sind weitere Lösungsmöglichkeiten genannt.

### Vorteilhafte Wirkungen

Erfindungsgemäß wurde erkannt, dass insbesondere bei einer DieselBrennkraftmaschine Unterschiede und/oder Schwankungen einer die Drehbewegung einer Kurbelwelle charakterisierenden Drehgröße je nach Betriebszustand unterschiedliche Ursachen haben. Unter dem Begriff eines "Unterschieds" der Drehgröße wird dabei verstanden, dass sich die Drehgröße von einem Zylinder zu einem anderen, also "örtlich", unterscheidet. Unter dem Begriff einer "Schwankung" der Drehgröße wird dagegen verstanden, dass die Drehgröße desselben Zylinders zeitlich variiert. Die Drehgröße ist dabei üblicherweise eine zylinderindividuell und für eine Vielzahl von Zeitpunkten innerhalb eines Arbeitsspiels erfasste Drehbeschleunigung der Kurbelwelle und/oder eine zylinderindividuell und für ein Arbeitsspiel erfasste Drehzahl der Kurbelwelle.

Erfindungsgemäß wurde weiter erkannt, dass es mindestens einen Betriebszustand gibt, in dem Unterschiede und/oder Schwankungen der Drehgröße im Wesentlichen von einer Verbrennungslage abhängen. Als Maß für die Verbrennungslage wird vielfach der Brennbeginn oder eine Schwerpunktlage der Wärmeumsetzung, in Grad Kurbelwinkel ausgedrückt, verwendet. In einem solchen Betriebszustand kann die Verbrennungslage so optimiert werden, dass die besagten Unterschiede und/oder Schwankungen reduziert werden, was den Komfort im Betrieb der Brennkraftmaschine verbessert und Emissionen und Kraftstoffverbrauch der Brennkraftmaschine optimiert. Ein typischer Betriebszustand, in dem Unterschiede und/oder Schwankungen der Drehgröße im Wesentlichen von einer Verbrennungslage abhängen, ist eine Betriebsart mit teilhomogener Gemischbildung und/oder eine Regenerationsbetriebsart für eine Abgasnachbehandlungseinrichtung. Dem liegen folgende Überlegungen zu Grunde:
Vor allem bei Diesel-Brennkraftmaschinen wurden zur Erfüllung der stetig steigenden Anforderungen hinsichtlich Verbrauch, Abgasemissionen, Geräusch und Fahrkomfort - im Falle des Einbaus in ein Kraftfahrzeug - sogenannte "teilhomogene" Brennverfahren entwickelt, für die hohe Abgasrückführraten charakteristisch sind. "Teilhomogen" werden diese Brennverfahren deshalb bezeichnet, weil bei ihnen im Gegensatz zu konventionellen Brennverfahren eine stärkere Durchmischung und Homogenisierung der Zylinderfüllung vorliegt. Ein Betrieb der Brennkraftmaschine mit einem solchen "nicht konventionellen" Brennverfahren ist zwar nicht im gesamten Drehzahl- und Lastbereich möglich, aber in einem relativ großen emissionsrelevanten Bereich.

Hohe Abgasrückführraten vergrößern jedoch den Zündverzug bis hin zu Werten, die zu verspäteten Verbrennungen führen. Unter ungünstigen Bedingungen treten sogar Zündaussetzer auf. Zyklische Schwankungen der Zylinderfüllung und des Verbrennungsprozess machen sich bei diesen "nicht-konventionellen" Brennverfahren deutlich stärker bemerkbar als bei konventionellen Brennverfahren. Ursache solcher Schwankungen sind zum einen transiente Vorgänge, zum Beispiel bei Last- oder Drehzahländerungen, zum anderen existieren Unterschiede zwischen den einzelnen Zylindern einer Brennkraftmaschine, zum Beispiel bei. Verdichtung, Temperatur, Abmessungen des Ansaugkanals, etc. Diese Unterschiede zwischen den einzelnen Zylindern üben auf Grund der erhöhten Empfindlichkeit bei einem Betrieb mit hoher Abgasrückführrate gegenüber solchen zyklischen Schwankungen, einen erheblichen Einfluss auf Zündverzug und Verbrennungslage aus.

Dank des erfindungsgemäßen Verfahrens ist es möglich, durch eine Adaption des Zeitpunkts der Kraftstoffeinspritzung und/oder einer Frischluftmenge und/oder einer Abgasrückführrate den Zündverzug und damit auch die Verbrennungslage zu beeinflussen und damit die besagten Unterschiede und/oder Schwankungen der Drehgröße zu reduzieren. Dies ist im Gegensatz zu dem Stand der Technik ohne eine Druckmessung in einem Leitzylinder oder die komplexe Auswertung eines Körperschallsignals möglich, wodurch die Kosten bei der Anwendung des erfindungsgemäßen Verfahrens niedrig sind. Auch kann der Aufwand für die Berechnung eines Heizverlaufs entfallen. Stattdessen wird die ohnehin vorliegende Drehgröße entsprechend ausgewertet.

Der Erfindung liegt ferner die Erkenntnis zu Grunde, dass Unterschiede und Schwankungen der Verbrennungslage im konventionellen Betrieb der Brennkraftmaschine vernachlässigt werden können. In einem solchen Ausgangsbetriebszustand rühren Unterschiede der Drehgröße vor allem von Einspritzmassenunterschieden her. Damit kann in einer solchen Betriebsart zunächst die auf Grund von Injektortoleranzen erforderliche Mengenausgleichsregelung durchgeführt werden, und dann in dem weiter oben beschriebenen Betriebszustand mindestens mittelbar die Verbrennungslage optimiert werden. Dabei werden in jenem Betriebszustand, in dem Unterschiede und/oder Schwankungen der Drehgrößen im Wesentlichen von einer Verbrennungslage abhängen, die zuvor durch die Mengenausgleichsregelung ermittelten Korrekturwerte unverändert angewendet Auf diese Weise wird ein ganz besonders gleichförmiger und emissions- und kraftstoffoptimaler Betrieb möglich.

Dabei ist es möglich, anhand der zylinderindividuellen Drehgröße eine zylinderindividuelle Verbrennungslage oder ein zylinderindividuelles Drehmoment als Absolutwert zu ermitteln. Dieser enthält zusätzliche Informationen, welche für die Steuerung und Regelung der Brennkraftmaschine verwendet werden können.

In Weiterbildung hierzu wird vorgeschlagen, dass als Bezugsgröße für den Absolutwert ein Drehmoment, ein aus einem Zylinderdruck in einem Leitzylinder abgeleitetes Drehmoment, ein aus einem Lambdawert und einer Luftfüllung ermitteltes Drehmoment, oder ein aus der Drehgröße ermitteltes Drehmoment verwendet wird.

Die Adaption des Zeitpunktes der Kraftstoffeinspritzung und/oder der Frischluftmenge und/oder der Abgasrückführrate kann dadurch erfolgen, dass die zylinderindividuelle Verbrennungslage oder das zylinderindividuelle Drehmoment einem Sollwert nachgeführt wird. Dies ist programmtechnisch einfach zu realisieren.

Dabei kann die Verbrennungslage auf einen zeitlichen und/oder örtlichen Mittelwert eingestellt werden, indem beispielsweise die Differenz zwischen einer zylinderindividuellen Ist-Drehgröße und einer über die Zylinder gemittelten Ist-Drehgröße unmittelbar einem Regler zugeführt wird.

### Kurze Beschreibung der Zeichnungen

Nachfolgend werden bevorzugte Ausführungsformen der Erfindung unter Bezugnahme auf die beiliegende Zeichnung näher erläutert. In der Zeichnung zeigen:
- Figur 1: eine schematische Darstellung einer Brennkraftmaschine mit mehreren Zylindern;
- Figur 2: ein Diagramm, in dem ein zeitlich hochaufgelöstes Signal eines Drehzahlsensors der Brennkraftmaschine von Figur 1 über der Zeit aufgetragen ist;
- Figur 3: ein Blockdiagramm zur Erläuterung eines Verfahrens zum Betreiben der Brennkraftmaschine von Figur 1;
- Figur 4: ein weiteres Blockdiagramm zum Erläutern eines Verfahrens zum Betreiben der Brennkraftmaschine von Figur 1, und
- Figur 5: ein weiteres Blockdiagramm zum Erläutern eines Verfahrens zum Betreiben der Brennkraftmaschine von Figur 1.

### Ausführungsform(en) der Erfindung

Eine Brennkraftmaschine trägt in Figur 1 insgesamt das Bezugszeichen 10. Sie umfasst vorliegend insgesamt vier Zylinder 12a, 12b, 12c und 12d. Diese sind wiederum mit Brennräumen 14a bis d versehen, in die Frischluft über ein Einlassventil 16a bis d und ein Ansaugrohr 18 gelangt. Kraftstoff wird in die Brennräume 14a bis d durch Injektoren 20a bis d eingespritzt, die an einem gemeinsamen Kraftstoffhochdruckspeicher 22, der auch als "Rail" bezeichnet wird, angeschlossen sind.

Verbrennungsabgase werden aus den Brennräumen 14a bis d mittels Auslassventilen 24a bis d in ein Abgasrohr 26 zu einer Abgas-Nachbehandlungseinrichtung 28 geleitet. Im Betrieb der Brennkraftmaschine 10 wird eine Kurbelwelle 30 in Drehung versetzt, deren Drehzahl beziehungsweise Drehgeschwindigkeit und Drehbeschleunigung (= "Drehgrößen") von einem Kurbelwellensensor 32 mit extrem hoher zeitlicher Auflösung erfasst wird. Eine über das Ansaugrohr 18 zu den Brennräumen 14a bis d strömende Frischluftmasse wird von einem HFM-Sensor 34 erfasst. Ferner ist an der Brennkraftmaschine 10 ein Brennraumdrucksensor 36 angeordnet, der den Druck im Brennraum 14d erfasst. Bei dem entsprechenden Zylinder 12d handelt es sich insoweit um einen "Leitzylinder". Vor der Abgas-Nachbehandlungseinrichtung 28 ist ein Lambdasensor 37 angeordnet. Die Brennkraftmaschine 10 kann mit Abgasrückführung betrieben werden. Hierzu kann entweder ein in der Zeichnung nicht dargestelltes Abgasrückführventil vorhanden sein (externe Abgasrückführung), oder es kann durch entsprechende Ventilöffnungszeiten mit einer internen Abgasrückführung gearbeitet werden.

Der Betrieb der Brennkraftmaschine 10 wird von einer Steuer- und Regeleinrichtung 38 gesteuert und geregelt. Diese erhält Signale unter anderem vom Kurbelwellensensor 32, dem HFM-Sensor 34 und dem Brennraumdrucksensor 36. Angesteuert werden von der Steuer- und Regeleinrichtung 38 unter anderem die Injektoren 20. Dabei sei an dieser Stelle darauf hingewiesen, dass dann, wenn bei einer Komponente der Index a bis d nicht erwähnt ist, die entsprechenden Ausführungen für sämtliche Komponenten a bis d gelten.

In Figur 2 ist das zeitlich hochaufgelöste Signal n (Drehzahl beziehungsweise Drehgeschwindigkeit) des Kurbelwellensensors 32 über der Zeit t aufgetragen. Man erkennt, dass selbst bei "global" konstanter Drehzahl n die "mikroskopisch", also zeitlich hochaufgelöst betrachtete Drehzahl n zyklisch variiert. Dies rührt von den einzelnen Verbrennungen in den einzelnen Zylindern 12 her, welche jeweils zu einer kurzzeitigen Drehbeschleunigung der Kurbelwelle 30 führen. Man erkennt aus Figur 2, dass diese Drehbeschleunigungen und die Maximal- beziehungsweise Minimaldrehzahlen von Zylinder 12 zu Zylinder 12, aber auch von Arbeitsspiel zu Arbeitsspiel (in Figur 2 durch die Bezugszeichen 40a und 40b bezeichnet) variieren. Man erkennt beispielsweise, dass die Beschleunigung, welche durch die strichpunktierte Steigungslinie 42c in Figur 2 angedeutet ist, für den Zylinder 12c geringer ist als die entsprechende Beschleunigung 42d für den Zylinder 12d. Dabei ist die Beschleunigung 42d im Arbeitsspiel 40a für den Zylinder 12d geringer als für denselben Zylinder 12d im Arbeitsspiel 40b. Die Variation der Drehbeschleunigung von einem Zylinder 12 zum anderen Zylinder 12 wird als "Unterschied", die Variation der Drehbeschleunigung desselben Zylinders 12 von einem Arbeitsspiel 40 zum anderen als "Schwankung" bezeichnet.

Die in Figur 1 dargestellte Brennkraftmaschine 10 kann in unterschiedlichen Betriebszuständen betrieben werden. Ein erster Betriebszustand umfasst eine "konventionelle" Betriebsart, in der mit einer vergleichsweise geringen Abgasrückführrate von höchstens 30 % gearbeitet wird. Ein anderer Betriebszustand umfasst eine "nicht-konventionelle" Betriebsart, in der eine vergleichsweise hohe Abgasrückführrate von üblicherweise mehr als 35 % vorliegt. Eine solche hohe Abgasrückführrate führt zu einem sogenannten "teilhomogenen" Betrieb, in dem eine vergleichsweise starke Durchmischung und Homogenisierung der Zylinderfüllung vorliegt, mit einem vergleichsweise hohen Zündverzug (beim Zündverzug handelt es sich um die Zeit, die vom Einspritzen des Kraftstoffs bis zu dessen Entflammung verstreicht).

In der konventionellen Betriebsart rühren Drehzahl- beziehungsweise Drehmomentunterschiede zwischen den einzelnen Zylindern 12 vor allem von Einspritzmassenunterschieden her. Diese ergeben sich wiederum vor allem durch Toleranzen der einzelnen Injektoren 20. Der Einfluss von Schwankungen der sogenannten Verbrennungslage auf das zylinderindividuelle Drehmoment kann dagegen in der konventionellen Betriebsart vernachlässigt werden. Unter der Verbrennungslage wird jener Kurbelwinkel verstanden, bei dem während der Kraftstoffverbrennung ein bestimmter Anteil, üblicherweise 50 %, der gesamten Wärme umgesetzt ist.

In der konventionellen Betriebsart der Brennkraftmaschine 10 kann daher eine übliche "Mengenausgleichsregelung" angewendet werden. Durch eine solche werden die eingespritzten Kraftstoffmassen für jeden Injektor 20a bis 20d so angepasst, dass ein möglichst gleichförmiger Drehzahl- beziehungsweise Drehmomentverlauf erreicht wird. Hierzu werden für jeden Injektor 20a bis 20d entsprechende Kraftstoffkorrekturmengen bestimmt und angewendet. Dieser "Lernvorgang" ist betriebspunktabhängig und findet kontinuierlich statt, so dass auch Veränderungen, die sich während der Lebenszeit der Brennkraftmaschine 10 einstellen, ausgeglichen werden können. Neben Veränderungen an den Injektoren 20a bis d können dabei auch Veränderungen im Zylinder 12a bis d, beispielsweise in Form unterschiedlicher Leckagen und Reibverluste, auftreten.

In der nicht-konventionellen Betriebsart rühren Unterschiede der Drehzahl beziehungsweise Drehbeschleunigung beziehungsweise des Drehmoments zwischen den einzelnen Zylindern 12a bis d und Schwankungen von einem Arbeitsspiel zu einem nachfolgenden Arbeitsspiel nicht allein von den Einspritzmassenunterschieden her. Ein Rückschluss von unterschiedlichen Drehmomentbeiträgen auf Unterschiede in den eingespritzten Kraftstoffmassen ist in dieser Betriebsart nicht mehr unmittelbar möglich. Es kann aber angenommen werden, dass etwaige Injektorfehlmengen von der Betriebsart unabhängig sind. Daher werden in dieser Betriebsart die in der konventionellen Betriebsart erfassten Kraftstoffkorrekturmengen unverändert verwendet.

Stattdessen rühren in der nicht-konventionellen Betriebsart nach Korrektur der Kraftstoffmengen verbleibende Unterschiede und Schwankungen der Drehbeschleunigung beziehungsweise Drehzahl im Wesentlichen von Unterschieden beziehungsweise Schwankungen der Verbrennungslage her. Die Verbrennungslage wiederum hängt vor allem vom Zeitpunkt (üblicherweise durch einen Kurbelwinkel ausgedrückt) einer Kraftstoffeinspritzung und der über das Ansaugrohr 18 und die Einlassvenfile 16a bis d zugeführten Frischluftmenge und der Abgasrückführrate ab. Durch eine Adaption dieser Betriebsgrößen kann daher in der nicht-konventionellen Betriebsart ein reduzierender Einfluss auf Unterschiede und Schwankungen der Drehbeschleunigung der Kurbelwelle 30 angenommen werden.

Ein allgemeines Verfahren zum Betreiben der Brennkraftmaschine 10 von Figur 1 ist in Figur 3 dargestellt: Danach werden im Block 44 zunächst in der konventionellen Betriebsart im Sinne einer Mengenausgleichsregelung die Kraftstoffkorrekturmengen adaptiert, so dass in dieser Betriebsart ein möglichst gleichförmiger Verlauf des Drehzahlsignals erhalten wird. In 46 werden diese Korrekturwerte angewendet, und im anschließenden Block 48 der Drehmomentbeitrag für jeden einzelnen Zylinder 12a bis d für jedes Arbeitsspiel ermittelt, beispielsweise aus der erfassten zylinderindividuellen und arbeitsspielindividuellen Drehbeschleunigung der Kurbelwelle 30. In 50 wird abgefragt, ob in der konventionellen Betriebsart weiter gearbeitet oder in die nicht-konventionelle Betriebsart, also beispielsweise ein teilhomogenes Verbrennungsverfahren gewechselt werden soll. Wird in die nicht-konventionelle Betriebsart gewechselt, wird in 52 durch eine Adaption des Zeitpunkts der Kraftstoffeinspritzung, der zugeführten Frischluftmenge oder der Abgasrückführrate zylinderindividuell eine gewünschte Gleichförmigkeit des Drehzahlsignals herbeigeführt, also letztlich durch eine zumindest mittelbare Regelung der Verbrennungslage. Die entsprechenden Korrekturwerte werden dann wieder in 46 angewendet, und so weiter.

Ein sehr einfaches Verfahren für die Verbrennungslageregelung ergibt sich aus Figur 4: Bei diesem Verfahren wird die Verbrennungslage direkt gar nicht ermittelt. Stattdessen wird eine gemessene zylinderindividuelle Drehbeschleunigung dn/dt_ist in einen Mittelwertbildner 54 eingespeist, der einen zeitlichen und örtlichen Mittelwert bildet. Dieser wird gleich der gewünschten Drehbeschleunigung, also dem Sollwert dn/dt_soll gesetzt. In 56 wird die Differenz zwischen diesem Sollwert dn/dt_soll und dem zylinderindividuellen Istwert dn/dt_ist gebildet und diese einem Regler 58 zugeführt. Aus diesem ergibt sich als Stellgröße ein Korrekturwert AB_korr, der in 62 zu einem Ansteuerbeginn AB_St für den jeweiligen Injektor 20a bis d addiert wird. Der Ansteuerbeginn AB_St wird in 64 auf der Basis des aktuellen Betriebspunktes, beispielsweise der aktuellen Drehzahl n und des aktuellen Drehmoments MD ermittelt. Das in Figur 4 gezeigte Verfahren entspricht im Grunde dem Prinzip einer "Ausgleichsregelung", denn durch dieses Verfahren wird letztlich die Verbrennungslage aller Zylinder 12a bis d gleichgestellt. Dem liegt die Überlegung zu Grunde, dass die Abweichung der tatsächlichen Drehbeschleunigung dn/dt_ist von der Soll-Drehbeschleunigung dn/dt_soll gleich der Abweichung der zylinderindividuellen Verbrennungslagen von einem Mittelwert ist.

Möglich ist es aber auch, eine absolute Verbrennungslage zu ermitteln. Hierzu wird, wie nachfolgend unter Bezugnahme auf Figur 5 erläutert ist, als Bezugspunkt ein Bezugsmoment verwendet. Bei diesem Bezugsmoment kann es sich um einen applizierten Wert für den jeweiligen Betriebspunkt handeln, wenn angenommen werden kann, dass die Summe der zylinderindividuellen Abweichungen vom Solldrehmoment gleich Null ist, das motorglobale Ist-Drehmoment also mit dem Soll-Drehmoment übereinstimmt. Das absolute "globale" Motor-Drehmoment kann aber auch berechnet werden, beispielsweise anhand des Signals des Brennraumdrucksensor 36 durch Berechnen des indizierten Moments aus dem gemessenen Druck, oder anhand der vom Kurbelwellensensor 32 erfassten Kurbelwellen-Drehgeschwindigkeit und - Drehbeschleunigung, oder auf der Basis des Signals des Lambdasensors 37 und des HFM-Sensors 34 und Rückrechnung der tatsächlich von den Injektoren 20a bis d eingespritzten Kraftstoffmasse.

Entsprechend dem in Figur 5 gezeigten Verfahren wird das Signal des Kurbelwellensensors 32, also beispielsweise die Drehbeschleunigung dn/dt_ist, in einen Istwert-Berechnungsblock 66 eingespeist, der unter Verwendung des auf die gerade beschriebene Weise ermittelten Drehmoments M eine explizite Ist-Verbrennungslage VL_ist ermittelt. In 68 wird auf der Basis der Drehzahl n und der aktuellen Last (Drehmoment) MD eine Soll-Verbrennungslage VL_soll ermittelt. In 56 (hier und nachfolgend werden zu Figur 4 funktionsäquivalente Bereiche mit den gleichen Bezugszeichen versehen) wird die Differenz zwischen der Ist-Verbrennungslage VL_ist und der Soll-Verbrennungslage VL_soll gebildet und in den Regler 58 eingespeist, der einen Korrekturwert AB_korr ausgibt.

Denkbar ist auch, anstelle der expliziten Bestimmung der Verbrennungslage VL in den Blöcken 66 und 68 ein Ist-Drehmoment und ein Soll-Drehmoment zu bestimmen und die entsprechende Differenz im Regler 58 zu dem Korrekturwert AB_korr zu verarbeiten.

Die oben dargestellte Regelung der Verbrennungslage in der nicht-konventionellen Betriebsart und die Mengenausgleichsregelung in der konventionellen Betriebsart können mit einer absoluten Regelung des Drehmoments gekoppelt werden, die für den jeweiligen Betriebspunkt ein Soll-Drehmoment der gesamten Brennkraftmaschine 10 vorgibt, das Ist-Drehmoment bestimmt und die Differenz einem Regler zuführt. Der Regler könnte beispielsweise durch eine Veränderung der Kraftstoffmenge, der Frischluftmasse, der Abgasmasse, eines Ladedrucks, etc. die Differenz ausregeln.

Aus der obigen Beschreibung wird ersichtlich, dass es besonders vorteilhaft ist, dass die in der konventionellen Betriebsart im Verlauf der Mengenausgleichsregelung gelernten Korrekturmengen auf die jeweils andere nicht-konventionelle Betriebsart übertragen werden können.

## Patentansprüche

1. Verfahren zum Betreiben einer Brennkraftmaschine (10), bei dem mindestens eine die Drehbewegung einer Kurbelwelle (30) charakterisierende Drehgröße (n, dn/dt) zylinderindividuell erfasst wird, **dadurch gekennzeichnet, dass** in einem Betriebszustand, in dem Unterschiede und/oder Schwankungen der Drehgröße (n, dn/dt) im Wesentlichen von einer Verbrennungslage (VL) abhängen, der Zeitpunkt (AB_St) einer Kraftstoffeinspritzung und/oder eine Frischluftmenge und/oder eine Abgasrückführrate zylinderindividuell für eine Reduzierung der Unterschiede und/oder Schwankungen adaptiert werden/wird (52), und dass in einem ersten Schritt in einem Ausgangsbetriebszustand, in dem die Unterschiede oder Schwankungen der Drehgröße (n, dn/dt) im Wesentlichen nicht von der Verbrennungslage (VL) abhängen, eine eingespritzte Kraftstoffmenge zylinderindividuell für eine Reduzierung der Unterschiede oder Schwankungen adaptiert wird (53).

2. Verfahren nach Anspruch 1, **dadurch gekennzeichnet, dass** der Betriebszustand eine nicht-konventionelle Betriebsart, insbesondere eine Betriebsart mit teilhomogener Gemischbildung und/oder eine Regenerationsbetriebsart für eine Abgasnachbehandlungseinrichtung (28) umfasst.

3. Verfahren nach einem der vorhergehenden Ansprüche, **dadurch gekennzeichnet, dass** anhand der zylinderindividuellen Drehgröße (n, dn/dt) eine zylinderindividuelle Verbrennungslage (VL) oder ein zylinderindividuelles Drehmoment als Absolutwert ermittelt wird.

4. Verfahren nach Anspruch 3, **dadurch gekennzeichnet, dass** als Bezugsgröße für den Absolutwert (n, dn/dt) ein Drehmoment (M), insbesondere ein aus einem Zylinderdruck in einem Leitzylinder (12d) abgeleitetes Drehmoment, ein aus einem Lambdawert und einer Luftfüllung ermitteltes Drehmoment, oder ein aus der Drehgröße (n, dn/dt) ermitteltes Drehmoment verwendet wird.

5. Verfahren nach einem der Ansprüche 2 bis 4, **dadurch gekennzeichnet, dass** die zylinderindividuelle Verbrennungslage (dn/dt_ist) oder das zylinderindividuelle Drehmoment einem Sollwert (dn/dt_soll) nachgeführt wird.

6. Verfahren nach einem der Ansprüche 2 bis 5, **dadurch gekennzeichnet, dass** die Verbrennungslage (VL) auf einen zeitlichen und/oder örtlichen Mittelwert eingestellt wird.

7. Verfahren nach Anspruch 6, **dadurch gekennzeichnet, dass** zur Einstellung der Verbrennungslage (VL) die Differenz zwischen einer zylinderindividuelle Ist-Drehgröße (dn/dt_ist) und einer über die Zylinder (12) gemittelten Ist-Drehgröße (dn/dt_soll) unmittelbar einem Regler (58) zugeführt wird.

8. Computerprogramm, **dadurch gekennzeichnet, dass** es zur Durchführung eines Verfahrens nach einem der vorhergehenden Ansprüche programmiert ist.

9. Steuer- und/oder Regeleinrichtung (38) für eine Brennkraftmaschine (10), **dadurch gekennzeichnet, dass** sie zur Durchführung eines Verfahrens nach einem der Ansprüche 1 bis 7 programmiert ist.

## Claims

1. Method for operating an internal combustion engine (10), in which at least one rotational variable (n, dn/dt) which characterizes the rotational movement of a crankshaft (30) is detected on a cylinder-specific basis, **characterized in that** in an operating state in which differences and/or fluctuations of the rotational variable (n, dn/dt) depend substantially on a combustion situation (VL), the time (AB_St) of a fuel injection and/or a fresh air quantity and/or an exhaust gas recirculation rate are/is adapted (52) on a cylinder-specific basis in order to reduce the differences and/or fluctuations, and **in that**, in a first step, in an initial operating state in which the differences or fluctuations of the rotational variable (n, dn/dt) do not substantially depend on the combustion situation (VL), an injected fuel quantity is adapted (53) on a cylinder-specific basis in order to reduce the differences or fluctuations.

2. Method according to Claim 1, **characterized in that** the operating state comprises a non-conventional mode of operation, in particular a mode of operation with partially homogeneous mixture formation and/or a regeneration mode of operation for an exhaust gas post-treatment device (28).

3. Method according to one of the preceding claims, **characterized in that** a cylinder-specific combustion situation (VL) or a cylinder-specific torque is determined as an absolute value on the basis of the cylinder-specific rotational variable (n, dn/dt).

4. Method according to Claim 3, **characterized in that** a torque (M), in particular a torque which is derived from a cylinder pressure in a master cylinder (12d), a torque which is determined from a lambda value and from an air charge or a torque which is determined from the rotational variable (n, dn/dt) is used.

5. Method according to one of Claims 2 to 4, **characterized in that** the cylinder-specific combustion situation (dn/dt_act) or the cylinder-specific torque is adjusted in accordance with a setpoint value (dn/dt_setp).

6. Method according to one of Claims 2 to 5, **characterized in that** the combustion situation (VL) is adjusted to a chronological and/or local mean value.

7. Method according to Claim 6, **characterized in that**, in order to set the combustion situation (VL), the difference between a cylinder-specific actual rotational variable (dn/dt_act) and an actual rotational variable (dn/dt_setp) which is averaged over the cylinders (12) is fed directly to a controller (58).

8. Computer program, **characterized in that** it is programmed to carry out a method according to one of the preceding claims.

9. Open-loop and/or closed-loop control device (38) for an internal combustion engine (10), **characterized in that** said device is programmed to carry out a method according to one of Claims 1 to 7.

## Revendications

1. Procédé d'exploitation d'un moteur à combustion interne (10), dans lequel au moins une grandeur de rotation (n, dn/dt) caractérisant le mouvement de rotation d'un arbre de vilebrequin (30) est détectée individuellement pour chaque cylindre, **caractérisé en ce que** dans un état de fonctionnement dans lequel les différences et/ou les écarts de grandeur de rotation (n, dn/dt) dépendent pour l'essentiel d'une position de combustion (VL), le moment (AB_St) d'une injection de carburant et/ou une quantité d'air frais et/ou une vitesse de reflux des gaz d'échappement est/sont adaptés (52) individuellement pour chaque cylindre en vue de réduire les différences et/ou les écarts et qu'à une première étape dans un état de fonctionnement en sortie dans lequel les différences ou écarts de grandeur de rotation (n, dn/dt) ne dépendent pour l'essentiel pas de la position de combustion (VL), une quantité de carburant injectée est adaptée (53) individuellement pour chaque cylindre en vue de réduire les différences ou les écarts.

2. Procédé selon la revendication 1, **caractérisé en ce que** l'état de fonctionnement comprend un mode de fonctionnement non conventionnel, notamment une mode de fonctionnement avec formation d'un mélange partiellement homogène et/ou un mode de fonctionnement de régénération pour un dispositif de post-traitement des gaz d'échappement (28).

3. Procédé selon l'une quelconque des revendications précédentes, **caractérisé en ce qu'**une position de combustion (VL) individuelle de chaque cylindre ou un couple de rotation individuel de chaque cylindre est calculé comme valeur absolue à l'aide de la grandeur de rotation (n, dn/dt) individuelle de chaque cylindre.

4. Procédé selon la revendication 3, **caractérisé en ce que** la grandeur de référence de la valeur absolue (n, dn/dt) est un couple de rotation (M), notamment un couple de rotation déduit à partir d'une pression de cylindre régnant dans un maître-cylindre (12d), un couple de rotation calculé à partir d'une valeur lambda et d'un remplissage d'air ou un couple de rotation calculé à partir de la grandeur de rotation (n, dn/dt).

5. Procédé selon l'une quelconque des revendications 2 à 4, **caractérisé en ce que** la position de combustion (dn/dt_ist) individuelle de chaque cylindre ou le couple de rotation individuel de chaque cylindre est asservi à une valeur théorique (dn/dt_soll).

6. Procédé selon l'une quelconque des revendications 2 à 5, **caractérisé en ce que** la position de combustion (VL) est réglée sur une valeur moyenne dans le temps et/ou l'espace.

7. Procédé selon la revendication 6, **caractérisé en ce que** pour régler la position de combustion (VL), la différence entre une grandeur de rotation réelle (dn/dt_ist) individuelle de chaque cylindre et une grandeur de rotation réelle (dn/dt_soll) moyennée pour l'ensemble des cylindres (12) est directement envoyée à un système de régulation (58).

8. Programme informatique, **caractérisé en ce qu'**il est programmé pour mettre en oeuvre un procédé selon l'une quelconque des revendications précédentes.

9. Dispositif de commande et/ou de régulation (38) pour un moteur à combustion interne (10), **caractérisé en ce qu'**il est programmé pour mettre en oeuvre un procédé selon l'une quelconque des revendications 1 à 7.
